# EUROPÄISCHE PATENTSCHRIFT

(11) **EP 0 769 792 B1**
(45) Veröffentlichungstag und Bekanntmachung des Hinweises auf die Patenterteilung: **22.09.1999**
(21) Anmeldenummer: 96107463.0
(22) Anmeldetag: 10.05.1996
(51) Int. Cl.: H01F 5/04

(54) **Spulenanordnung und Verfahren zur Kontaktierung dieser auf einem Trägerkörper**
Bobbin and method for its connection on a support
Bobine et procédé de sa connexion sur un support

(30) Priorität: 23.04.1996 DE 19616078; 20.10.1995 DE 19539137
(43) Veröffentlichungstag der Anmeldung: 23.04.1997
(73) Patentinhaber: Mannesmann VDO AG, 60326 Frankfurt (DE)
(72) Erfinder: Kronenberg, Klaus, 65843 Sulzbach (DE); Vorberg, Sabine, 67343 Aschaffenburg (DE); Keutz, Markus, 64380 Rossdorf (DE); Wilhelm, Andreas, 64367 Mühltal (DE); Weiand, Frank, 64289 Darmstadt (DE); Beckhaus, Christian, 64297 Darmstadt (DE); Vorberg, Thomas, 63743 Aschaffenburg (DE); Schmidt, Peter, 61350 Bad Homburg (DE); Blume, Jochen, Dr., 64291 Darmstadt (DE)
(74) Vertreter: Klein, Thomas, Dipl.-Ing.

(56) Entgegenhaltungen:
- DE-A- 2 236 241
- DE-U- 8 620 265
- DE-U- 9 415 559
- US-A- 4 759 120
- US-A- 5 212 345
- TECHNICAL DIGEST - WESTERN ELECTRIC, Nr. 76, März 1985, NEW YORK US, Seiten 19-20, XP002023128 F.T.DICKENS: "improved coil bobbin"

## Beschreibung

Die Erfindung betrifft eine Spulenanordnung mit einem Wickelkörper, auf welchem die Spulenwicklung angebracht ist sowie ein Verfahren zur Kontaktierung dieser auf einem Trägerkörper.

Spulen werden in einer Vielzahl von Meßwerken zur Erzeugung eines Magnetfeldes genutzt. Dazu ist es notwendig, daß der Spulenwicklung kontinuierliche Stromsignale oder Stromimpulse zugeführt werden. Zu diesem Zweck werden die Wicklungsenden der Spule mit stromführenden elektrischen Zuleitungen verbunden. In den meisten Fällen wird ein Wicklungsende mit der elektrischen Zuleitung verlötet oder verklebt.

Bei heutigen Meßwerken wird die Spulenwicklung auf einen Wickelkörper aufgewickelt. Die Drahtenden werden an separaten Kontaktstiften verlötet. Dieser Kontaktstift wiederum wird mit den elektrischen Zuleitungen verlötet. Für jede Spulenanordnung sind somit mehrere Arbeitsgänge notwendig.

Aus der DE-A 18 12 189 ist eine Spulenanordnung bekannt, mit einem Wickelkörper, auf welchem die Spulenwicklung angebracht ist, wobei am Wickelkörper zwei Kontakffüße angeordnet sind und an jedem Kontakffuß jeweils ein Ende der Spulenwicklung befestigt ist. Hierbei sind die Kontakffüße derart ausgestaltet, daß sie in Durchsteckmontage mit einer Leiterplatte verbunden werden können. Aufgabe der Erfindung ist es demgegenüber, eine Spulenordnung mit den gattungsbildenden Merkmalen des Anspruchs 1 anzugeben, die auch bei einer Oberflächenmontage zu einer sicheren und haltbaren Kontaktierung führt. Diese Aufgabe wird dadurch gelöst, daß mindestens ein Kontakffuß gabelförmig ausgestaltet ist.

Vorteilhafterweise weist der gabelförmige Kontaktfuß eine dem Spulenkörper abgewandte Ausnehmung auf. Die Ausnehmung ermöglicht die Ansammlung von noch mehr Kontaktpaste beim Kontaktierungsvorgang, was aufgrund der breiten Kontaktfläche zu einer noch sichereren und haltbareren Kontaktierung führt.

Vorteilhafterweise weist der Kontakffuß eine Aussparung oder Erhebung zur Aufnahme des Wicklungsendes auf. Diese Aussparung ist zwischen Wickelkörper und der Ausnehmung angeordnet. Unterhalb des gabelförmigen Kontaktfusses ist eine Führung für die Wicklung des jeweiligen Wicklungsendes vorgesehen.

In einer Ausführung ist jedes Wicklungsende mit mindestens einer Windung um einen Kontakffuß geschlungen. Eine mehrlagige Umschlingung jedes Kontaktfusses führt zu einer zuverlässigen Befestigung des jeweiligen Wicklungsendes am Kontaktfuß.

Ein solcher geschickt gestalteter Wickelkörper mit zwei angespritzten Kontaktfüssen trägt die Spulenwicklung und sorgt für eine sichere Fixierung der Drahtenden an den Kontaktfüssen. Die Drahtenden selbst werden mit den elektrischen Zuleitungen direkt verbunden.

Zur Kontaktierung auf einer ebenen Leiterplatte ist es sinnvoll, daß der Kontakffuß parallel oder senkrecht zur Spulenwicklung an einem Ende des Wickelkörpers angeordnet ist.

Dabei werden die Abstände der beiden Kontaktfüße voneinander sinnvollerweise so gewählt, daß sie dem Abstand der Leitbahnen der Leiterplatte entsprechen.

Die erfindungsgemäße Spulenanordnung ermöglicht eine einfache Kontaktierung auf einem mit elektrischen Zuleitungen versehenen Trägerkörper, in dem die am Kontakffuß befestigten Wicklungen eines Wicklungsendes der Spulenwicklung dicht genug an der Zuleitung angeordnet sind und mittels eines geeigneten Verbindungsverfahrens, z. B. mit Hilfe einer elektrisch leitfähigen Kontaktpaste mit elektrischen Zuleitungen kontaktiert werden.

Ein mechanischer Kontakt zwischen Wicklungsende der Spulenwicklung und der Zuleitung ist wünschenswert aber nicht zwingend notwendig.

Ein kleiner Spalt zwischen Wicklung und Zuleitung kann durch Löten mit Kapillarwirkung bzw. Schweißen mit Anpreßkraft leicht überwunden werden.

Die Kontaktierung kann dabei mittels Verfahren wie z. B. Thermokompressionsschweißen, Löten mit einer Lötpaste, Aufschmelzen mittels Infrarotstrahlung, Laser oder Thermode oder Leitkleben erfolgen.

Ist der Trägerkörper eine Leiterplatte, bietet sich ein automatisches Reflowlöt- oder Aufschmelzverfahren zur Kontaktierung an. Die Leiterplatte ist dabei vorzugsweise eine flexible Leiterfolie oder ein Verbundleitersystem.

Die Erfindung ermöglicht zahlreiche Ausführungsformen. Eine davon soll anhand der in der Zeichnung dargestellten Figur näher erläutert werden.

Sie zeigt die Kontaktierung der erfindungsgemäßen Spulenanordnung auf einer Leiterplatte 27, wie es in Meßwerken für Anzeigesysteme in Kraftfahrzeugen genutzt wird.

Die Spulenanordnung besteht aus einem Wickelkörper 24 mit einer Spulenwicklung 22. Dieser Wickelkörper 24 weist zwei elektrisch isolierende Kontaktfüße 25a und 25b auf, die in einer Ebene an einem Ende des Wickelkörpers 24 parallel zur Wicklung 22 befestigt sind. Die Kontaktfüße 25a und 25b weisen dabei einen identischen Aufbau auf. Sie sind so gabelförmig gestaltet, daß sie in der zum Wickelkörper 24 entgegengesetzten Richtung eine Ausnehmung 34a, 34b haben, die zur Leitbahn der Leiterplatte 27 offen ist.

Unterhalb des gabelförmigen Kontaktfusses ist eine Führung in Form einer Nut für die um den Kontaktfuß geführten Windungen 28a, 30a des Wicklungsendes 28, 30 vorgesehen. In Richtung der Erregerwicklung zwischen Wickelkörper 24 und der Ausnehmung 34a, 34b weisen die Kontaktfüße 25a und 25b jeweils eine Aussparung 32a bzw. 32b zur Fixierung der Windungen 28a und 30a am jeweiligen Kontakffuß auf.

Herstellungsmäßig wird ein erstes Ende 28 der Spulenwicklung 22 mehrfach um den ersten Kontakffuß 25a gewickelt, so daß die Windungen 28a nach der Montage auf die Leiterplatte die Leitbahn 26 berühren.

Nach Umwicklung des ersten Kontaktfusses 25a wird der Wickelkörper 24 mit der Spulenwicklung 22 versehen. Danach wird der zweite Kontaktfuß 25b in der gleichen Art und Weise wie der erste Kontakffuß 25a mit dem zweiten Spulenende 30 umwickelt.

Zur Kontaktierung werden die Kontaktfüße 25a und 25b auf der Leiterplatte 27 aufgesetzt und sind elektrisch mit der Leitbahn 26, 26a der Leiterplatte 27 verbunden. Die Windungen 28a berühren dabei die Leitbahn 26 und die Windungen 30a die Leitbahn 26a.

Die Kontaktierung der Windungen 28a und 30a der beiden Spulenenden 28 bzw. 30 erfolgt über eine Lötverbindung 31.

Die gabelförmige Ausführung ermöglicht die Ansammlung von Kontaktpaste, im vorliegenden Fall Lötpaste und gewährleistet somit eine zuverlässige Kontaktierung der Leitbahnen mit den Wicklungsenden.

Neben einem automatischen Lötvorgang kann die Kontaktierung aber auch durch Leitkleben erfolgen.

## Patentansprüche

1. Spulenanordnung mit einem Wickelkörper (24), auf welchem die Spulenwicklung angebracht ist, wobei am Wickelkörper (24) zwei Kontakffüße (25a, 25b) angeordnet sind und an jedem Kontaktfuß (25a, 25b) jeweils ein Ende (28, 30) der Spulenwicklung (22) befestigt ist, **dadurch gekennzeichnet,** daß mindestens ein Kontakffuß (25a, 25b) gabelförmig gestaltet ist.

2. Spulenanordnung nach Anspruch 1, **dadurch gekennzeichnet,** daß der Kontakffuß (25a, 25b) eine dem Wickelkörper abgewandte Ausnehmung (34a, 34b) aufweist.

3. Spulenanordnung nach Anspruch 1 oder 2, **dadurch gekennzeichnet,** daß der Kontakffuß (25a, 25b) eine Erhebung zur Aufnahme und Fixierung des Wicklungsendes (28, 30) aufweist.

4. Spulenanordnung nach Anspruch 1 oder 2, **dadurch gekennzeichnet,** daß der Kontakffuß (25a, 25b) eine Aussparung zur Aufnahme und Fixierung des Wicklungsendes (28, 30) aufweist.

5. Spulenanordnung nach Anspruch 4, **dadurch gekennzeichnet,** daß die Aussparung (32a, 32b) zwischen Wickelkörper (24) und der Ausnehmung (34a, 34b) angeordnet ist.

6. Spulenanordnung nach einem der vorstehenden Ansprüche, **dadurch gekennzeichnet,** daß unterhalb des gabelförmigen Kontaktfusses (25a, 25b) eine Führung für die Windungen (28a, 30a) des jeweiligen Wicklungsendes (28, 30) vorgesehen ist.

7. Spulenanordnung nach einem der vorhergehenden Ansprüche, **dadurch gekennzeichnet,** daß jedes Wicklungsende (28, 30) mit mindestens einer Windung (28a, 30a) um einen Kontakffuß (25a, 25b) geschlungen ist.

8. Spulenanordnung nach einem der vorhergehenden Ansprüche, **dadurch gekennzeichnet,** daß der Kontakffuß (25a, 25b) parallel oder senkrecht zur Spulenwicklung (22) an einem Ende des Wickelkörpers 24 angeordnet ist.

9. Verfahren zur Kontaktierung der Spulenanordnung nach Anspruch 1 auf einem mit elektrischen Zuleitungen versehenen Trägerkörper, **dadurch gekennzeichnet,** daß die am Kontakffuß (25a, 25b) befestigten Windungen (28a, 30a) eines Wicklungsendes (28, 30) der Spulenwicklung (22) direkt oder durch Bildung eines Spaltes an einer Zuleitung (26, 26a) des Trägerkörpers (27) angeordnet sind und mittels einer elektrisch leitfähigen Kontaktpaste (31) mit der elektrischen Zuleitung (26, 26a) kontaktiert werden.

10. Verfahren nach Anspruch 9, **dadurch gekennzeichnet,** daß die Kontaktierung mittels Leitklebung erfolgt.

11. Verfahren nach Anspruch 9, **dadurch gekennzeichnet,** daß die Kontaktierung mittels Löten erfolgt.

12. Verfahren nach Anspruch 9, **dadurch gekennzeichnet,** daß die Kontaktierung mittels Schweißen erfolgt.

13. Verfahren nach Anspruch 9, **dadurch gekennzeichnet,** daß der Trägerkörper eine Leiterplatte (27) ist, deren Leitbahnen (26, 26a) je mit dem Wicklungsende (28, 30) eines Kontaktfusses (25a, 25b) elektrisch kontaktiert wird.

14. Verfahren nach Anspruch 13, **dadurch gekennzeichnet,** daß der Kontakffuß (25a, 25b) auf der Leiterplatte (27) gelötet wird.

15. Verfahren nach Anspruch 13 oder 14, **dadurch gekennzeichnet,** daß die Leiterplatte (27) eine flexible Leiterfolie oder ein Verbundleitersystem ist.

## Claims

1. Coil arrangement with a coil former (24), on which the coil winding is fitted, two contact feet (25a, 25b) being arranged on the coil former (24) and in each case one end (28, 30) of the coil winding (22) being fastened to each contact foot (25a, 25b), **characterized in that** at least one contact foot (25a, 25b) is configured in a fork-shaped manner.

2. Coil arrangement according to Claim 1, **characterized in that** the contact foot (25a, 25b) has a recess (34a, 34b) remote from the coil former.

3. Coil arrangement according to Claim 1 or 2, **characterized in that** the contact foot (25a, 25b) has an elevation for receiving and fixing the winding end (28, 30).

4. Coil arrangement according to Claim 1 or 2, **characterized in that** the contact foot (25a, 25b) has a cutout for receiving and fixing the winding end (28, 30).

5. Coil arrangement according to Claim 4, **characterized in that** the cutout (32a, 32b) is arranged between the coil former (24) and the recess (34a, 34b).

6. Coil arrangement according to one of the preceding claims, **characterized in that** a guide for the turns (28a, 30a) of the respective winding end (28, 30) is provided underneath the fork-shaped contact foot (25a, 25b).

7. Coil arrangement according to one of the preceding claims, **characterized in that** each winding end (28, 30) is wrapped with at least one turn (28a, 30a) around a contact foot (25a, 25b).

8. Coil arrangement according to one of the preceding claims, **characterized in that** the contact foot (25a, 25b) is arranged parallel or perpendicular to the coil winding (22) at one end of the coil former (24).

9. Method for the contact-connection of the coil arrangement according to Claim 1 on a carrier body provided with electrical supply lines, **characterized in that** the turns (28a, 30a) of a winding end (28, 30) of the coil winding (22) which are fastened to the contact foot (25a, 25b) are arranged directly or by formation of a gap on a supply line (26, 26a) of the carrier body (27) and are contact-connected to the electrical supply line (26, 26a) by means of an electrically conductive contact paste (31).

10. Method according to Claim 9, **characterized in that** the contact-connection is effected by means of conductive adhesive bonding.

11. Method according to Claim 9, **characterized in that** the contact-connection is effected by means of soldering.

12. Method according to Claim 9, **characterized in that** the contact-connection is effected by means of welding.

13. Method according to Claim 9, **characterized in that** the carrier body is a printed circuit board (27), whose conductive tracks (26, 26a) are respectively electrically contact-connected to the winding end (28, 30) of a contact foot (25a, 25b).

14. Method according to Claim 13, **characterized in that** the contact foot (25a, 25b) is soldered on the printed circuit board (27).

15. Method according to Claim 13 or 14, **characterized in that** the printed circuit board (27) is a flexible conductor foil or a composite conductor system.

## Revendications

1. Arrangement de bobine avec un corps d'enroulement (24) sur lequel est placé l'enroulement de bobine, deux patins de contact (25a, 25b) étant disposés sur le corps d'enroulement (24) et une extrémité respective (28, 30) de l'enroulement de bobine (22) étant fixée sur chaque patin de contact (25a, 25b), **caractérisé en ce qu'**au moins un patin de contact (25a, 25b) a la forme d'une fourche.

2. Arrangement de bobine selon la revendication 1, **caractérisé en ce que** le patin de contact (25a, 25b) présente un évidement (34a, 34b) du côté opposé au corps d'enroulement.

3. Arrangement de bobine selon la revendication 1 ou 2, **caractérisé en ce que** le patin de contact (25a, 25b) présente un rehaussement pour la réception et la fixation de l'extrémité (28, 30) de l'enroulement.

4. Arrangement de bobine selon la revendication 1 ou 2, **caractérisé en ce que** le patin de contact (25a, 25b) présente un retrait pour la réception et la fixation de l'extrémité (28, 30) de l'enroulement.

5. Arrangement de bobine selon la revendication 4, **caractérisé en ce que** le retrait (32a, 32b) est disposé entre le corps d'enroulement (24) et l'évidement (34a, 34b).

6. Arrangement de bobine selon l'une quelconque des revendications précédentes, **caractérisé en ce qu'**en dessous du patin de contact en forme de fourche (25a, 25b), on prévoit un guide pour les spires (28a, 30a) de l'extrémité respective (28, 30) de l'enroulement.

7. Arrangement de bobine selon l'une quelconque des revendications précédentes, **caractérisé en ce que** chaque extrémité (28, 30) d'enroulement ayant au moins une spire (28a, 30a) forme une boucle autour d'un patin de contact (25a, 25b).

8. Arrangement de bobine selon l'une quelconque des revendications précédentes, **caractérisé en ce que** le patin de contact (25a, 25b) est disposé parallèlement ou perpendiculairement à l'enroulement de bobine (22) à une extrémité du corps d'enroulement 24.

9. Procédé de connexion de l'arrangement de bobine selon la revendication 1 sur un corps de support pourvu de fils d'amenée électriques, **caractérisé en ce que** les spires (28a, 30a) fixées au patin de contact (25a, 25b) d'une extrémité d'enroulement (28, 30) de l'enroulement de bobine (22) sont disposées directement, ou par formation d'une fente, sur un fil d'amenée (26, 26a) du corps de support (27) et sont connectées au moyen d'une pâte de connexion conductrice de l'électricité (31) au fil d'amenée électrique (26, 26a).

10. Procédé selon la revendication 9, **caractérisé en ce que** la connexion s'effectue au moyen d'un collage conducteur.

11. Procédé selon la revendication 9, **caractérisé en ce que** la connexion s'effectue par brasage.

12. Procédé selon la revendication 9, **caractérisé en ce que** la connexion s'effectue par soudage.

13. Procédé selon la revendication 9, **caractérisé en ce que** le corps de support est une plaque conductrice (27), dont les pistes conductrices (26, 26a) sont chacune connectées électriquement à l'extrémité d'enroulement (28, 30) d'un patin de contact (25a, 25b).

14. Procédé selon la revendication 13, **caractérisé en ce que** le patin de contact (25a, 25b) est brasé sur la plaque conductrice (27).

15. Procédé selon la revendication 13 ou 14, **caractérisé en ce que** la plaque conductrice (27) est une feuille conductrice flexible ou un système conducteur composite.
